# EUROPÄISCHE PATENTSCHRIFT

(11) **EP 1 063 352 B1**
(45) Veröffentlichungstag und Bekanntmachung des Hinweises auf die Patenterteilung: **23.06.2004**
(21) Anmeldenummer: 00107313.9
(22) Anmeldetag: 04.04.2000
(51) Int. Cl.: D21G 1/02

(54) **Elastische Walze und Vorrichtung mit einer solchen Walze**
Soft roll and apparatus using such a roll
Rouleau élastique et dispositif utilisant un tel rouleau

(30) Priorität: 23.06.1999 DE 19928754
(43) Veröffentlichungstag der Anmeldung: 27.12.2000
(73) Patentinhaber: Voith Paper Patent GmbH, 89522 Heidenheim (DE)
(72) Erfinder: Sohl, Carsten, 7000 Fredericia (DK)
(74) Vertreter: Manitz, Finsterwald & Partner

(56) Entgegenhaltungen:
- US-A- 3 082 683

## Beschreibung

Die vorliegende Erfindung betrifft eine Walze, insbesondere zum Glätten von Papierbahnen, mit einem insbesondere aus Metall bestehenden harten Walzenkern, der an seiner Außenseite mit einer ein elastisches Matrixmaterial umfassenden elastischen Bezugsschicht versehen ist. Weiterhin ist die Erfindung auf ein Vorrichtung, insbesondere zum Glätten von Materialbahnen, mit einer elastischen Walze und einer harten Gegenwalze sowie auf ein Verfahren zum Prüfen der Bezugsschicht einer solchen Walze gerichtet.

Elastische Walzen dieser Art werden beispielsweise bei der Satinage von Papierbahnen verwendet. Dabei bildet jeweils eine elastische Walze zusammen mit einer harten Walze einen Preßspalt, durch den die zu bearbeitende Papierbahn hindurchgeführt wird. Während die harte Walze eine beispielsweise aus Stahl oder Hartguß bestehende sehr glatte Oberfläche besitzt und für die Glättung der ihr zugewandten Seite der Papierbahn zuständig ist, bewirkt die auf die gegenüberliegende Seite der Papierbahn einwirkende elastische Walze eine Vergleichmäßigung und Verdichtung der Papierbahn im Preßnip. Die Größenordnung der Walzen liegt bei Längen von 3 bis 12 m bzw. Durchmessern von 450 bis 1500 mm. Sie halten Linienkräften bis zu 600 N/mm und Druckspannungen bis 130 N/mm² stand.

Da die Tendenz bei der Papierherstellung dahin geht, daß die Satinage im Online-Betrieb erfolgt, d.h. daß die die Papiermaschine oder Streichmaschine verlassende Papierbahn unmittelbar durch die Papierglättvorrichtung (Kalander) geführt wird, werden an die Walzen der Glättvorrichtung insbesondere bezüglich der Temperaturbeständigkeit höhere Anforderungen als bisher gestellt. Durch die im Online-Betrieb erforderlichen hohen Transportgeschwindigkeiten der Papierbahn und die damit verbundenen hohen Rotationsgeschwindigkeiten der Kalanderwalzen wird deren Nipfrequenz, das ist die Frequenz, mit der der Bezug komprimiert und wieder entlastet wird, erhöht, was wiederum zu erhöhten Walzentemperaturen führt. Diese im Online-Betrieb entstehenden hohen Temperaturen führen zu Problemen, die bei bekannten elastischen Walzen bis zur Zerstörung des Kunststoffbelages führen können. Zum einen sind bei bekannten Kunststoffbelägen maximale Temperaturdifferenzen von ca. 20°C über die Breite der Walze zulässig und zum anderen besitzen die für die Beschichtung üblicherweise verwendeten Kunststoffe einen wesentlich höheren Temperaturausdehnungskoeffizienten als die üblicherweise verwendeten Stahlwalzen bzw. Hartgußwalzen, so daß durch eine Temperaturerhöhung hohe axiale Spannungen zwischen der Stahlwalze bzw. Hartgußwalze und der mit ihr verbundenen Kunststoffbeschichtung auftreten.

Durch diese hohen Spannungen verbunden mit insbesondere punktuell auftretenden Erhitzungsstellen innerhalb der Kunststoffbeschichtung können sogenannte Hot-Spots auftreten, an denen ein Ablösen oder sogar ein Aufplatzen der Kunststoffschicht erfolgt.

Diese Hot-Spots treten insbesondere dann auf, wenn zusätzlich zu den mechanischen Spannungen und der relativ hohen Temperatur Kristallisierungspunkte in Form von beispielsweise fehlerhaften Klebungen, Ablagerungen oder überdurchschnittlichen Einbuchtungen des elastischen Belages, beispielsweise durch Falten oder Fremdkörper an der Papierbahn, vorhanden sind. In diesen Fällen kann die Temperatur an diesen Kristallisierungspunkten von üblichen 80°C bis 90°C bis auf über 150°C steigen, wodurch die erwähnte Zerstörung der Kunststoffschicht erfolgt.

Wird das Auftreten von Hot-Spots rechtzeitig bemerkt, so ist oftmals noch eine Reparatur der Walzenoberfläche möglich. Je eher die Hot-Spots erkannt werden, desto kleiner sind die Schäden an der Oberfläche der Walze, so daß die Möglichkeit einer Reparatur bei einer frühzeitigen Erkennung der Hot-Spots deutlich steigt.

Es ist eine Aufgabe der Erfindung, eine Walze der eingangs genannten Art anzugeben, bei der eine Unregelmäßigkeit innerhalb der elastischen Bezugsschicht, insbesondere das Auftreten von Hot-Spots, möglichst früh erkannt wird. Weiterhin soll eine Vorrichtung, insbesondere zum Glätten von Materialbahnen, mit einer solchen elastischen Walze sowie ein Verfahren zum Prüfen der Bezugsschicht einer solchen Walze angegeben werden.

Der die Walze betreffende Teil der Aufgabe wird erfindungsgemäß ausgehend von einer Walze der eingangs genannten Art dadurch gelöst, daß in dem Matrixmaterial lichtleitende Füllstoffe vorgesehen sind und daß die Füllstoffe zum Aufnehmen von auf einer Stirnseite der Walze auftreffendem Licht, zum Übertragen des aufgenommenen Lichts zu der anderen Stirnseite der Walze und zum Abgeben des übertragenen Lichts an dieser anderen Stirnseite ausgebildet sind.

Eine entsprechende Vorrichtung ist dadurch gekennzeichnet, daß die elastische Walze gemäß der Erfindung ausgebildet ist, und daß im Bereich der einen Stirnseite der Walze zumindest eine Licht aussendende Sendeeinheit und im Bereich der anderen Stirnseite der Walze zumindest eine Licht aufnehmende Empfangseinheit vorgesehen sind.

Ein erfindungsgemäßes Verfahren ist dadurch gekennzeichnet, daß eine der Stirnseiten der Bezugsschicht mit Licht beaufschlagt wird, daß das auf der gegenüberliegenden Stirnseite austretende Licht empfangen wird und daß bei Ausbleiben eines Empfangslichtsignals für eine vorbestimmte Zeit und/oder bei Unterschreiten eines vorgegebenen Empfangslichtpegels für eine vorbestimmte Zeit ein Steuersignal erzeugt, insbesondere eine die Walze umfassende Vorrichtung abgeschaltet wird.

Mit einer erfindungsgemäß ausgebildeten Walze bzw. einer entsprechenden Vorrichtung sowie dem erfindungsgemäßen Verfahren ist es möglich, Unregelmäßigkeiten innerhalb der Bezugsschicht unmittelbar nach ihrem Auftreten zu erkennen. Insbesondere ist eine automatische Erkennung dieser Unregelmäßigkeiten möglich, so daß nach einer Erkennung ebenfalls automatisch beispielsweise die Vorrichtung abgeschaltet, ein Alarmsignal abgegeben oder ein sonstiges gewünschtes Ereignis ausgelöst werden kann.

Durch die erfindungsgemäß Ausbildung der Walze ist es möglich, die Bezugsschicht an einer ihrer Stirnseiten mit Licht, beispielsweise sichtbarem Licht, zu beaufschlagen, wobei dieses Licht durch die Bezugsschicht hindurch transportiert und an dem gegenüberliegenden stirnseitigen Ende der Bezugsschicht wieder abgegeben wird. An dieser Stelle kann das abgegebene Licht von der Empfangseinheit aufgenommen und zur weiteren Auswertung an eine Auswerteeinheit weitergeleitet werden.

Die Sende- und Empfangseinheit kann dabei stationär angeordnet sein, während die Walze, wie üblich, um ihre Längsachse drehbar angeordnet ist. Auf diese Weise kann durch eine einzige Sende- und einzige Empfangseinheit während eines Umlaufs der Walze die gesamte Bezugsschicht auf Fehlerstellen überprüft werden.

Tritt eine solche Fehlerstelle auf, so ist damit üblicherweise auch eine Unterbrechung zumindest einer der lichtleitenden Bahnen innerhalb der Bezugsschicht verbunden, so daß an der dieser lichtleitenden Bahn zugeordneten Austrittsstelle kein Licht oder nur eine verringerte Lichtmenge austritt. In diesem Fall wird die Verringerung oder das Ausbleiben des Lichtes von der Empfangseinheit bzw. der Auswerteeinheit erkannt, so daß die entsprechenden Reaktionen, beispielsweise das Abschalten der Vorrichtung, ausgelöst werden können.

Nach einer vorteilhaften Ausführungsform der Erfindung sind die Füllstoffe als lichtleitende Fasern ausgebildet. Insbesondere wenn sich die Fasern ununterbrochen von einer Stirnseite der Walze zu deren gegenüberliegenden Stirnseite erstrecken, wird eine besonderes hohe Lichtausbeute bei der Übertragung des Lichts von einer Stirnseite zu der gegenüberliegenden Stirnseite der Bezugsschicht erreicht.

Bevorzugt sind die Füllstoffe zum Aufnehmen, Übertragen und Abgeben von sichtbarem Licht ausgebildet. Bei der Verwendung von sichtbarem Licht können zum einen einfach ausgebildete Sende- und Empfangseinheiten verwendet werden und zum anderen ist auch eine optische Kontrolle der Bezugsschicht auf Unterbrechungen der lichtleitenden Fasern möglich. Grundsätzlich ist jedoch auch die Verwendung von Licht mit einer Wellenlänge, die außerhalb des sichtbaren Bereiches liegt, möglich. In diesem Fall müssen die Sende- und die Empfangseinheit entsprechend zum Senden und Empfangen von Licht der verwendeten Wellenlänge aüsgebildet sein.

Die Füllstoffe können aus Glas oder Kunststoff oder aus sonstigen, Licht mit der gewählten Wellenlänge transportierenden Materialen ausgebildet sein. Die Verwendung von Glas ist vorteilhaft, da mit Glas gleichzeitig eine Verstärkung der Steifigkeit des elastischen Matrixmaterial sowie eine Anpassung des Temperaturausdehnungskoeffizienten des Matrixmaterials an den Temperaturausdehnungskoeffizienten des metallischen Walzenkerns erreicht werden kann. Somit kann durch die Verwendung von beispielsweise Glasfasern das Auftreten von Längsspannungen zwischen der elastischen Bezugsschicht und dem metallischen Walzenkern und damit das Auftreten von Hot-Spots vermieden oder zumindest verringert werden.

Um eine gleichmäßige Überprüfung der gesamten Bezugsschicht zu erreichen, können die Füllstoffe in Umfangsrichtung und/oder axialer Richtung und/oder radialer Richtung im wesentlichen gleichmäßig in der Bezugsschicht verteilt sein. Insbesondere können die Füllstoffe in im wesentlichen konzentrischen Lagen in der Bezugsschicht angeordnet sein, wobei sie beispielsweise zwischen weiteren Faserlagen eingebettet sind, die durch Aufwickeln auf den Walzenkern den Grundaufbau der Bezugsschicht bilden. Dabei können diese gewickelten Fasern als Faserbündel auf den Walzenkern aufgebracht werden, wobei sie beispielsweise vorher durch ein Matrixbad gezogen werden. Jeweils nach Wickeln einer dieser Verstärkungslagen können dann die in axialer Richtung verlaufenden lichtleitenden Fasern in das Matrixmaterial eingebracht werden.

Nach einer weiteren bevorzugten Ausführungsform der Erfindung ist die Lichtleitfähigkeit des Matrixmaterial kleiner als die der Füllstoffe, insbesondere ist das Matrixmaterial im wesentlich lichtundurchlässig. Dadurch ist gewährleistet, daß nicht über das Matrixmaterial Licht von einer Stirnseite der Bezugsschicht zur anderen transportiert wird, wodurch die Überwachung der Bezugsschicht verfälscht werden würde. Bei Verwendung von einem im wesentlichen lichtundurchlässigen Matrixmaterial wird bereits bei einer Unterbrechung von einer oder nur wenigen der lichtleitenden Fasern an deren stirnseitigen Austrittsenden ein Abfallen der Lichtintensität erkennbar sein. Dabei ist es sowohl möglich, daß ein Ausbleiben eines Empfangslichtsignal für eine vorbestimmte Zeit als auch ein Unterschreiten eines vorgegebenen Empfangslichtpegels für eine vorbestimmte Zeit ein entsprechendes Steuersignal auslöst.

Bevorzugt ist das Licht durch die Sendeeinheit kontaktlos in die Bezugsschicht einbringbar und/oder das von der Bezugsschicht abgegebene Licht kontaktlos von der Empfangseinheit aufnehmbar. Da sowohl zum Einbringen als auch zum Abnehmen des Lichts keine Schleifkontakte erforderlich sind, arbeitet die ganze Vorrichtung zum einen wartungsfrei und zum anderen sind die Schnittstellen zu der elastischen Walze abnutzungsfrei. Dadurch wird die Zuverlässigkeit sowie die Lebensdauer einer entsprechenden Vorrichtung deutlich erhöht.

Während es grundsätzlich ausreichend ist, daß an jeder Walze eine Sendeund eine Empfangseinheit vorgesehen sind, die sich im wesentlichen genau gegenüberliegend angeordnet sind, ist es grundsätzlich auch möglich, mehrere Sende- und Empfangseinheiten in den stirnseitigen Bereichen der Walze vorzusehen. Diese sind dann bevorzugt entlang der Umfangslinie der Bezugsschicht angeordnet, so daß eine Unterbrechung innerhalb der Bezugsschicht noch schneller erkannt werden kann.

Weitere vorteilhafte Ausführungsformen der Erfindung sind in den Unteransprüchen angegeben.

Die Erfindung wird nachfolgend anhand eines Ausführungsbeispiels unter Bezugnahme auf die Zeichnung näher erläutert; in dieser zeigen:
- Fig. 1: eine schematische, teilweise aufgerissene Darstellung einer erfindungsgemäß ausgebildeten Walze und
- Fig. 2: einen Querschnitt durch die Walze aus Fig. 1.

Fig. 1 zeigt eine Walze 1, die einen beispielsweise aus Stahl oder Hartguß bestehenden Walzenkern 2 sowie eine an dessen Außenseite vorgesehene elastische Bezugsschicht 3 umfaßt.

Aus der in der oberen Hälfte der Fig. 1 schematisch aufgerissen dargestellten Ansicht ist zu erkennen, daß die elastische Bezugsschicht 3 ein elastisches Matrixmaterial 4 und, in dieses eingebettet, sich zwischen den beiden Stirnseiten 5, 6 der elastischen Bezugsschicht 3 erstreckende lichtleitende Fasern 7, 7', 7'' umfaßt.

Im Bereich der Stirnseite 5 ist eine Sendeeinheit 8 angeordnet, durch die durch Pfeile 9 dargestelltes Licht auf die Stirnseite 5 der elastischen Bezugsschicht 3 ausstrahlbar ist.

Das Licht wird von den lichtleitenden Fasern 7, 7', 7'' aufgenommen und durch die elastische Bezugsschicht 3 hindurch zu deren Stirnseite 6 übertragen. An der Stirnseite 6 tritt das Licht aus, wie es durch Pfeile 10 angedeutet ist, und wird dort von einer Empfangseinheit 11 aufgenommen.

Die Empfangseinheit 11 ist mit einer Auswerteeinheit 12 verbunden, die zur Ansteuerung weiterer Vorrichtungen ausgebildet ist, wie es durch einen Schalter 13 angedeutet ist. Beispielsweise kann der Antrieb einer Glättvorrichtung, die die Walze 1 als Bestandteil hat, durch die Auswerteeinheit 12 stillgesetzt werden.

Tritt innerhalb der elastischen Bezugsschicht 3 eine Überhitzungsstelle, ein sogenannter Hot-Spot, auf, wie es in Fig. 1 durch ein x an der Stelle 14 angedeutet ist, so wird durch die an dieser Stelle 14 entstehende Überhitzung die lichtleitende Faser 7'' an einer Stelle 15 unterbrochen. Aufgrund dieser Unterbrechung 15 kann das von der Sendeeinheit 8 ausgesandte Licht 9 nicht über die lichtleitende Faser 7'' bis zu der Stirnseite 6 übertragen werden, so daß die Empfangseinheit 11 kein Licht von der lichtleitenden Faser 7" empfängt, wenn sich diese an der Empfangseinheit 11 während der Rotation der Walze 1 vorbeibewegt.

Aus Fig. 2 ist in einer vorteilhaften Ausführungsform die konzentrische Anordnung der lichtleitenden Fasern 7, 7', 7'' erkennbar. Weiterhin ist der Fig. 2 zu entnehmen, daß in dem Matrixmaterial 4 neben den lichtleitenden Fasern 7, 7', 7'' Faserlagen 16 eingebettet sind. Diese Faserlagen können beispielsweise aus Kohle- oder Glasfaerrovings bestehen und dienen zur Verstärkung des elastischen Matrixmaterials 4. Weiterhin können sonstige physikalische Eigenschaften der Bezugsschicht 3, beispielsweise die Wärmeleitfähigkeit sowie der Wärmeausdehnungskoeffizient durch die entsprechende Wahl des Fasermaterials eingestellt werden.

Da im Falle einer Unterbrechung von nur einer oder wenigen der lichtleitenden Fasern 7, 7', 7'' nur beim Vorbeibewegen dieser unterbrochenen Fasern an der Empfangseinheit 11 die empfangene Lichtmenge reduziert ist, kann die Auswerteeinheit 12 beispielsweise entweder auf Schwankungen in der Lichtintensität reagieren oder es erfolgt eine Integration über die beispielsweise pro Umdrehung empfangene Lichtmenge, da diese auch im Falle einer Unterbrechung von nur einigen lichtleitenden Faser 7, 7', 7'' verringert wird. In jedem dieser Fälle erkennt die Auswerteeinheit 12, daß ein Teil der lichtleitenden Fasern 7, 7', 7'' unterbrochen ist und gibt ein entsprechendes Steuersignal ab. Durch dieses kann beispielsweise eine Papierglättvorrichtung stillgesetzt werden, bevor die elastische Bezugsschicht der elastischen Walze vollständig zerstört wird.

### Bezugsszeichenliste

- 1: Walze
- 2: Walzenkern
- 3: elastische Bezugsschicht
- 4: Matrixmaterial
- 5: Stirnseite
- 6: Stirnseite
- 7, 7', 7": lichtleitende Fasern
- 8: Sendeeinheit
- 9: ausgesandtes Licht
- 10: Empfangslicht
- 11: Empfangseinheit
- 12: Auswerteeinheit
- 13: Schalter
- 14: Hot-Spot
- 15: Unterbrechungsstelle
- 16: Faserlagen

## Patentansprüche

1. Walze, insbesondere zum Glätten von Papierbahnen, mit einem insbesondere aus Metall bestehenden harten Walzenkern (2), der an seiner Außenseite mit einer ein elastisches Matrixmaterial (4) umfassenden elastischen Bezugsschicht (3) versehen ist,
**dadurch gekennzeichnet,**
**daß** in dem Matrixmaterial (4) lichtleitende Füllstoffe (7, 7', 7'') vorgesehen sind und daß die Füllstoffe (7, 7', 7'') zum Aufnehmen von auf einer Stirnseite (5) der Walze (1) auftreffendem Licht (9), zum Übertragen des aufgenommenen Lichts (9) zu der anderen Stirnseite (6) der Walze (1) und zum Abgeben des übertragenen Lichts (10) an dieser anderen Stirnseite (6) ausgebildet sind.

2. Walze nach Anspruch 1,
**dadurch gekennzeichnet,**
**daß** die Füllstoffe als lichtleitende Fasern (7, 7', 7'') ausgebildet sind.

3. Walze nach Anspruch 1 oder 2,
**dadurch gekennzeichnet,**
**daß** sich die insbesondere als Fasern (7, 7', 7'') ausgebildeten Füllstoffe vorzugsweise ununterbrochen von der einen Stirnseite (5) der Walze zu deren gegenüberliegenden Stirnseite (6) erstrecken und/oder
**daß** die Füllstoffe (7, 7', 7'') zum Aufnehmen, Übertragen und Abgeben von sichtbarem Licht ausgebildet sind und/oder
**daß** die Füllstoffe (7, 7', 7'') aus Glas oder Kunststoff ausgebildet sind.

4. Walze nach einem der vorhergehenden Ansprüche,
**dadurch gekennzeichnet,**
**daß** die Füllstoffe (7, 7', 7'') in Umfangsrichtung und/oder in axialer Richtung und/oder in radialer Richtung im wesentlichen gleichmäßig in der Bezugsschicht (3) verteilt sind und/oder
**daß** die Füllstoffe (7, 7', 7'') in insbesondere im wesentlichen konzentrischen Lagen in der Bezugsschicht angeordnet sind.

5. Walze nach einem der vorhergehenden Ansprüche,
**dadurch gekennzeichnet,**
**daß** die Lichtleitfähigkeit des Matrixmaterials (4) kleiner als die der Füllstoffe (7, 7', 7'') ist, insbesondere daß das Matrixmaterial (4) im wesentlichen lichtundurchlässig ist, und/oder
**daß** das Matrixmaterial (4) ein Kunststoff, insbesondere ein Duroplast oder ein Thermoplast ist.

6. Vorrichtung, insbesondere zum Glätten von Materialbahnen, beispielsweise Papierbahnen, mit einer elastischen Walze (1) und einer harten, beispielsweise aus Metall bestehenden Gegenwalze,
**dadurch gekennzeichnet,**
**daß** die elastische Walze (1) nach einem der vorhergehenden Ansprüche ausgebildet ist und daß im Bereich der einen Stirnseite (5) der Walze (1) zumindest eine Licht aussendende Sendeeinheit (8) und im Bereich der anderen Stirnseite (6) der Walze (1) zumindest eine Licht aufnehmende Empfangseinheit (11) vorgesehen sind.

7. Vorrichtung nach Anspruch 6,
**dadurch gekennzeichnet,**
**daß** die Empfangseinheit (11) mit einer Auswerteeinheit (12) verbunden ist, durch die bei Ausbleiben eines Empfangslichtsignals für eine vorbestimmte Zeit und/oder bei Unterschreiten eines vorgegebenen Empfangslichtpegels für eine vorbestimmte Zeit ein entsprechendes Steuersignal erzeugbar ist.

8. Vorrichtung nach Anspruch 6 oder 7,
**dadurch gekennzeichnet,**
**daß** die Sendeeinheit (8) und die Empfangseinheit (11) im stimseitigen Bereich (5, 6) der Bezugsschicht (3) angeordnet sind und/oder
**daß** die Sendeeinheit und die Empfangseinheit (11) genau gegenüberliegend angeordnet sind und/oder
**daß** die Sende- und die Empfangseinheit (8, 11) zum Senden bzw. Empfangen von Licht der gleichen Wellenlänge, insbesondere von sichtbarem Licht, ausgebildet sind.

9. Vorrichtung nach einem der Ansprüche 6 bis 8,
**dadurch gekennzeichnet,**
**daß** durch die Sendeeinheit (8) das Licht (9) kontaktlos in die Bezugsschicht einbringbar ist und/oder daß durch die Empfangseinheit (11) das von der Bezugsschicht abgegebene Licht (10) kontaktlos aufnehmbar ist und/oder daß mehrere Sende- und/oder mehrere Empfangseinheiten (8, 11) vorgesehen sind.

10. Verfahren zum Prüfen der Bezugsschicht einer elastischen Walze nach einem der Ansprüche 1 bis 5,
**dadurch gekennzeichnet,**
**daß** eine der Stirnseiten der Bezugsschicht mit Licht beaufschlagt wird, daß das auf der gegenüberliegenden Stirnseite austretende Licht empfangen wird und daß bei Ausbleiben eines Empfangslichtsignals für eine vorbestimmte Zeit und/oder bei Unterschreiten eines vorgegebenen Empfangslichtpegels für eine vorbestimmte Zeit ein Steuersignal erzeugt, insbesondere eine die Walze umfassende Vorrichtung abgeschaltet wird.

## Claims

1. A roll, in particular for the smoothing of paper webs, having a hard roll core (2) consisting in particular of metal and being provided on its outside with an elastic covering layer (3) including an elastic matrix material (4),
**characterized in that**
light conducting filling materials (7, 7', 7") are provided in the matrix material (4) and **in that** the filling materials (7, 7', 7") are designed to receive light (9) incident on an end face (5) of the roll (1), to transfer the light (9) received to the other end face (6) of the roll (1) and to emit the light (10) transferred at this other end face (6).

2. A roll in accordance with claim 1, **characterized in that** the filling materials are designed as light conducting fibers (7, 7', 7") .

3. A roll in accordance with claim 1 or 2, **characterized in that** the filling materials formed as fibers (7, 7', 7") extend preferably without interruption from the one end face (5) of the roll to the opposite end face (6); and/or **in that** the filling materials (7, 7', 7") are designed to receive, transfer and emit visible light; and/or **in that** the filling materials (7, 7', 7") are formed of glass or plastic.

4. A roll in accordance with any one of the preceding claims, **characterized in that** the filling materials (7, 7', 7") are distributed substantially uniformly in the covering layer (3) in the circumferential direction and/or in the axial direction and/or in the radial direction; and/or **in that** the filling materials (7, 7', 7") are arranged in substantially concentric layers in the covering layer.

5. A roll in accordance with any one of the preceding claims, **characterized in that** the light conductivity of the matrix material (4) is lower than that of the filling materials (7, 7', 7"), particularly **in that** the matrix material (4) is substantially optically impermeable to light; and/or **in that** the matrix material (4) is a plastic, in particular a thermosetting plastic or a thermoplastic.

6. An apparatus, in particular for the smoothing of webs of material, for example paper webs, having an elastic roll (1) and a hard counter-roll consisting, for example, of metal,
**characterized in that**
the elastic roll (1) is formed in accordance with any one of the preceding claims; and **in that** at least one light-transmitting transmitter unit (8) is provided in the region of the one end face (5) of the roll (1) and at least one light-receiving receiver unit (11) is provided in the region of the other end face (6) of the roll (1).

7. An apparatus in accordance with claim 6, **characterized in that** the receiver unit (11) is connected to an evaluation unit (12) by means of which a corresponding control signal can be generated in the absence of a received light signal for a pre-determined time and/or when a pre-set received light level is not reached for a certain time.

8. An apparatus in accordance with claim 6 or claim 7, **characterized in that** the transmitter unit (8) and the receiver unit (11) are disposed in the end face region (5, 6) of the covering layer (3); and/or **in that** the transmitter unit and the receiver unit (11) are disposed exactly opposite each other; and/or **in that** the transmitter unit (8) and the receiver unit (11) are designed respectively to transmit and receive light of the same wavelength, in particular visible light.

9. An apparatus in accordance with any one of claims 6 to 8,
**characterized in that** by means of the transmitter unit (8) the light (9) can be introduced into the covering layer in a contact-free manner; and/or **in that** by means of the receiver unit (11) the light (10) emitted from the covering layer can be received in a contact-free manner; and/or **in that** a plurality of transmitter units (8) and/or a plurality of receiver units (11) are provided.

10. A method for the checking of the covering layer of an elastic roll in accordance with any one of claims 1 to 5,
**characterized in that** one of the faces of the covering layer is exposed to light, that the light exiting on the opposite face is received and that, in the absence of a received light signal for a pre-determined time and/or when a pre-set received light level is not reached for a certain time, a control signal is generated, in particular an apparatus including the roll is switched off.

## Revendications

1. Rouleau, en particulier pour le lissage de bandes de papier, avec un noyau de rouleau (2) dur composé en particulier de métal qui est doté sur sa face externe d'une couche de revêtement (3) élastique comprenant un matériau de matrice (4) élastique,
**caractérisé en ce que**,
des matières de remplissage (7, 7', 7") conduisant la lumière sont prévues dans le matériau de matrice (4), et **en ce que** les matières de remplissage (7, 7', 7") sont configurées pour l'absorption de lumière (9) incidente sur une face frontale (5) du rouleau (1), pour la transmission de la lumière (9) absorbée vers l'autre face frontale (6) du rouleau (1) et l'émission de la lumière (10) transmise à cette autre face frontale (6).

2. Rouleau selon la revendication 1,
**caractérisé en ce que**,
les matières de remplissage sont configurées comme des fibres (7, 7', 7") conduisant la lumière.

3. Rouleau selon la revendication 1 ou 2,
**caractérisé en ce que**,
les matières de remplissage configurées en particulier comme des fibres (7, 7', 7") s'étendent de préférence de façon ininterrompue d'une face frontale (5) du rouleau à la face frontale (6) opposée de celui-ci, et/ou
**en ce que** les matières de remplissage (7, 7', 7") sont configurées pour l'absorption, la transmission et l'émission de lumière visible, et/ou
**en ce que** les matières de remplissage (7, 7', 7") sont formées de verre ou de matière plastique.

4. Rouleau selon l'une des revendications précédentes,
**caractérisé en ce que**,
les matières de remplissage (7, 7', 7" ) sont réparties dans la couche de revêtement (3) de façon sensiblement uniforme dans le sens circonférentiel et/ou dans la direction axiale et/ou dans la direction radiale, et/ou
**en ce que** les matières de remplissage (7, 7', 7") sont agencées dans la couche de revêtement en nappes en particulier essentiellement concentriques.

5. Rouleau selon l'une des revendications précédentes,
**caractérisé en ce que**,
la conductibilité lumineuse du matériau de matrice (4) est inférieure à celle des matières de remplissage (7, 7', 7"), en particulier **en ce que** le matériau de matrice (4) est essentiellement opaque, et/ou
**en ce que** le matériau de matrice (4) est une matière plastique, en particulier une matière thermodurcissable ou un thermoplastique.

6. Dispositif, en particulier pour le lissage de bandes de matériau, par exemple des bandes de papier, avec un rouleau élastique (1) et un rouleau conjugué dur composé par exemple de métal,
**caractérisé en ce que**,
le rouleau élastique (1) est configuré selon l'une des revendications précédentes, et **en ce que** dans la zone d'une face frontale (5) du rouleau (1), au moins une unité d'émission émettant la lumière (8), et dans la zone de l'autre face frontale (6) du rouleau (1) au moins une unité de réception absorbant la lumière (11) sont prévues.

7. Dispositif selon la revendication 6,
**caractérisé en ce que**
l'unité de réception (11) est reliée à une unité d'évaluation (12) par laquelle peut être produit un signal de commande correspondant en cas de manquement d'un signal lumineux de réception pour une période prédéterminée et/ou en cas de sous-dépassement d'un niveau lumineux de réception prédéfini pour une période prédéterminée.

8. Dispositif selon la revendication 6 ou 7,
**caractérisé en ce que**,
l'unité d'émission (8) et l'unité de réception (11) sont disposées dans la zone (5, 6) de la face frontale de la couche de revêtement (3), et/ou **en ce que** l'unité d'émission et l'unité de réception (11) sont disposées exactement en vis-à-vis, et/ou
**en ce que** l'unité d'émission et l'unité de réception (8, 11) sont configurées pour l'émission ou la réception de lumière de la même longueur d'onde, en particulier de lumière visible.

9. Dispositif selon l'une des revendications 6 à 8,
**caractérisé en ce que**,
la lumière (9) peut être déposée sans contact par l'unité d'émission (8) dans la couche de revêtement, et/ou **en ce que** la lumière (10) émise par la couche de revêtement peut être absorbée sans contact par l'unité de réception (11), et/ou **en ce que** plusieurs unités d'émission et/ou de réception (8, 11) sont prévues.

10. Procédé de vérification de la couche de revêtement d'un rouleau élastique selon l'une des revendications 1 à 5,
**caractérisé en ce que**,
une des faces frontales de la couche de revêtement reçoit de la lumière, **en ce que** la lumière s'échappant sur la face frontale opposée est reçue, et **en ce qu'**un signal de commande est produit en cas de manquement d'un signal lumineux de réception pour une période prédéterminée et/ou en cas de sous-dépassement d'un niveau lumineux de réception prédéfini pour une période prédéterminée, en particulier un dispositif entourant le rouleau est déconnecté.
